# EUROPÄISCHE PATENTSCHRIFT

(11) **EP 3 702 235 B1**
(45) Veröffentlichungstag und Bekanntmachung des Hinweises auf die Patenterteilung: **20.07.2022**
(21) Anmeldenummer: 20160051.7
(22) Anmeldetag: 28.02.2020
(51) Int. Cl.: B61K 11/00, E03B 1/04, E03B 7/02, E03B 7/12, E03C 1/10

(54) **VERSORGUNGSVORRICHTUNG FÜR MOBILE SANITÄRZELLEN**
SUPPLY DEVICE FOR MOBILE SANITARY CELLS
DISPOSITIF D'ALIMENTATION POUR CELLULES SANITAIRES MOBILES

(30) Priorität: 28.02.2019 DE 202019101165 U
(43) Veröffentlichungstag der Anmeldung: 02.09.2020
(73) Patentinhaber: Vogelsang GmbH & Co. KG, 49632 Essen (DE)
(72) Erfinder: Varel, Andreas, 49632 Essen (DE); Priebe, Alexander, 49632 Essen (DE)
(74) Vertreter: Eisenführ Speiser

(56) Entgegenhaltungen:
- EP-A1- 0 404 170
- DE-A1-102015 106 371
- DE-U1-202014 003 274

## Beschreibung

Die Erfindung betrifft eine Ver- und Entsorgungsvorrichtung für eine Sanitäreinrichtung in Fahrzeugen, umfassend einen Fundamentschacht, der sich im Einbauzustand von einem auf oder oberhalb der Terrainoberfläche angeordneten oberen Schachtende zu einem unterhalb der Terrainoberfläche angeordneten unteren Schachtende erstreckt, eine in dem Fundamentschacht verlaufende Frischwasserleitung, die im Bereich des unteren Schachtendes einen Frischwasseranschluss für eine Frischwassererdleitung aufweist.

Versorgungseinrichtungen dieser Art werden dazu eingesetzt, um Fahrzeuge, die mit einer Sanitäreinrichtung ausgerüstet sind, mit Frisch- oder Trinkwasser zu versorgen und deren Abwasser zu entsorgen. Solche Fahrzeuge mit Sanitäreinrichtungen können beispielsweise Reisebusse, gleisgebundene Fahrzeuge oder Luftfahrzeuge sein.

Auf Grund der hohen Mengen an bereitzustellendem Frischwasser und aufzunehmendem Abwasser sind mobile, also bewegliche, Versorgungseinrichtungen mit entsprechenden Flüssigkeitsbehältern nicht praktikabel und gut geeignet, obwohl durch solche mobilen Versorgungseinrichtungen sowohl die Zuordnung als auch die Variabilität solcher Versorgungseinrichtungen zu einem Fahrzeug vereinfacht würde und häufig Rangierbedarf, der demgegenüber bei stationären Versorgungsstationen notwendig ist, vermieden werden kann.

Stationäre Versorgungseinrichtungen können direkt an lokale Frischwasserleitungen und Abwasserleitungen angeschlossen werden und benötigen daher keinen Behälter zur Speicherung von Frischwasser und keinen Behälter zur Speicherung von Abwasser. Allerdings müssen, beispielsweise zur parallelen und effizienten Versorgung von mehreren gleisgebundenen Fahrzeugen, dann auch entsprechend mehrere stationäre Versorgungstationen bereitgestellt werden, die in entsprechender Beabstandung angeordnet sind, um die effiziente und parallele Versorgung durchführen zu können. Die Notwendigkeit, mehrere solche Versorgungsstationen bereitstellen zu müssen, übt grundsätzlich einen Kostendruck aus, der sich sowohl auf die Versorgungsvorrichtung an sich als auch auf deren Einrichtung, Installation und die laufenden Betriebskosten bezieht.

Für eine sichere Versorgung von Fahrzeugen mit Sanitäreinrichtungen ist ein ganzjähriger Betrieb der Versorgungsvorrichtung notwendig und folglich entsprechend zu gewährleisten. Insbesondere, weil mit der Versorgungsvorrichtung Frischwasser zugeführt und Abwasser abgeführt wird, besteht bei kalten Umgebungstemperaturen die Gefahr, dass der sichere Betrieb durch Eisbildung gestört oder verhindert wird oder dass infolge von Eisbildung Beschädigungen auftreten, welche den sicheren Betrieb stören oder verhindern kann.

Aus DE 20 2014 003 274 U1 ist eine Wasserbefüllvorrichtung für Sanitäreinrichtungen in Fahrzeugen bekannt, umfassend einen Wassereingangsanschluss, einen Wasserausgangsanschluss, eine Verbindungsleitung, die den Wassereingangsanschluss mit dem Wasserausgangsanschluss zur Wasserdurchleitung verbindet, ein Absperrventil, welches in die Verbindungsleitung eingesetzt ist, und zwischen einer geöffneten Stellung und einer geschlossenen Stellung geschaltet werden kann, eine Ventilantriebseinrichtung zur Betätigung des Absperrventils aus der geöffneten Stellung in die geschlossene Stellung und umgekehrt, und eine Steuerungseinheit, die signaltechnisch mit der Ventilantriebseinrichtung gekoppelt ist und ausgebildet ist zur Ansteuerung der Ventilantriebseinrichtung. Die Wasserbefüllvorrichtung zeichnet sich dadurch aus, dass eine Spülaufnahmeöffnung bereitgestellt ist, welche zur Aufnahme des Wasserausgangsanschlusses ausgebildet und mit einer Spülwasserausgangsöffnung in Fluidverbindung steht, und dass die Steuerungseinheit ausgebildet ist, um die Ventilantriebsvorrichtung nach Ablauf eines vorbestimmten ersten Zeitintervalls anzusteuern zum Schalten des Absperrventils aus der geschlossenen in die geöffnete Stellung und die Ventilantriebsvorrichtung nach Ablauf eines an das erste Zeitintervall anschließenden zweiten Zeitintervalls anzusteuern zum Schalten des Absperrventils aus der geöffneten in die geschlossene Stellung.

Ferner offenbart EP 0 404 170 A1 eine Vorrichtung zum Absaugen von Flüssigkeiten aus einem Tank, der sich in einem Fahrzeug befindet. Die Flüssigkeit wird mittels Vakuum abgesaugt. Hierzu befindet sich eine Absaugeinrichtung in einem Schacht, der so zu einem Auslassstutzen des Tanks angeordnet ist, dass herabtropfende Flüssigkeit aufgefangen wird. Die Absaugeinrichtung selbst wird zum Absaugen aus dem Schacht herausgefahren, um sodann durch horizontales Verschieben mit dem Anschlussstutzen verbunden zu werden.

Vor dem Hintergrund besteht ein Bedarf für eine Versorgungsvorrichtung, welche eine ganzjährige Ver- und Entsorgung von Fahrzeugen mit Sanitäreinrichtungen gewährleistet, ohne hierbei die damit verbundenen Kosten für die Einrichtung, Herstellung und den Betrieb der Versorgungsvorrichtung in unwirtschaftlicher Weise zu erhöhen.

Diese Aufgabe wird erfindungsgemäß gelöst durch eine Versorgungsvorrichtung nach Anspruch 1.

Erfindungsgemäß wird eine Versorgungsvorrichtung vorgeschlagen, die stationär installiert ist. Die Versorgungsvorrichtung weist einen Fundamentschacht auf, der als Fundamentrohr ausgebildet sein kann. Dieser Fundamentschacht dient einerseits der Aufnahme einer Frischwasserleitung und einer Abwasserleitung, kann darüber hinaus aber auch Fundamentierungsaufgaben übernehmen, beispielsweise um einen Mast, an dem die aus dem Fundamentschacht herauslaufenden Frischwasserleitungen und Abwasserleitungen geführt oder aufgehängt sind, beispielsweise als entsprechender Schlauch, stabil zu verankern. Der Fundamentschacht kann auch als Schutzrohr oder dergleichen ausgebildet sein und in oder an zusätzlichen, im Erdbereich vorbereiteten Fundamentierungskomponenten befestigt werden, beispielsweise kann ein zusätzlicher Betonring bereitgestellt werden, der die Verankerung und damit den sicheren Stand oberirdisch angeordneter Komponenten der Versorgungsvorrichtung erhöht.

Grundsätzlich weist die Versorgungvorrichtung eine Frischwasserleitung und eine Abwasserleitung auf. Diese Frischwasserleitung und Abwasserleitung können als Schlauchleitungen ausgeführt sein, ebenso sind Lösungen vorteilhaft, bei denen die Frischwasserleitung und die Abwasserleitung oder eine der beiden durch eine teilweise starre Rohrleitung und eine damit verbundene Schlauchleitung ausgeführt sind. Die Schlauchleitung verläuft dabei vollständig oder teilweise oberirdisch und dient insbesondere dazu, den Anschluss der Frischwasserleitung bzw. der Abwasserleitung an den Frischwasseranschluss bzw. den Abwasseranschluss des Fahrzeugs herzustellen. Es ist insbesondere bevorzugt, wenn die Frischwasserleitung und die Abwasserleitung einen oberirdisch als Schlauch ausgeführten Abschnitt jeweils aufweisen, der an einem Mast geführt ist, beispielsweise solcher Art, dass dieser als Schlauch ausgeführte Abschnitt mittels eines Zugelementes, das an dem Mast umgelenkt ist, befestigt ist und durch ein an dem Zugelement befestigtes Gegengewicht in eine eingezogene, kompakte Position gezogen wird und aus dieser Position zum Anschluss an einen Frischwasseranschluss bzw. Abwasseranschluss eines Fahrzeugs in eine operative Stellung ausgezogen werden kann.

Erfindungsgemäß ist der Frischwasseranschluss, mit dem die Frischwasserleitung an eine Frischwassererdleitung angeschlossen werden kann, über eine Ventilvorrichtung bereitgestellt. Dies bedeutet, dass im Bereich des unteren Endes des Fundamentschachtes eine Ventilvorrichtung angeordnet ist, die vom Frischwasser durchströmt wird. Die Ventilvorrichtung kann über die an ihr ausgebildeten Anschlüsse direkt mit der Frischwassererdleitung und der Frischwasserleitung verbunden sein, jedoch können auch separate Verbindungsleitungsabschnitte vorgesehen sein, welche eine Verbindung zwischen der Ventilvorrichtung und der Frischwassererdleitung und/oder einer Verbindung zwischen der Ventilvorrichtung und der Frischwasserleitung herstellen.

Die Ventilvorrichtung dient dazu, eine sichere Vermeidung von Frostschäden in der Frischwasserleitung zu erreichen. Zu diesem Zweck ist die Ventilvorrichtung in der Tiefe des Fundamentschachts angeordnet und kann dadurch in einem frostsicheren Bereich angeordnet werden. Die Ventilvorrichtung ermöglicht einerseits die Frischwasserzufuhr aus der Frischwassererdleitung in die Frischwasserleitung und damit die Befüllung eines Frischwassertanks eines Fahrzeugs mit Wasser, das über die Frischwassererdleitung der Versorgungsvorrichtung zugeführt wird. Neben dieser Funktion in einer Zuflussventilstellung ermöglicht die Ventilvorrichtung weiterhin die Entwässerung oder Belüftung der Frischwasserleitung in einer anderen Stellung, der Entwässerungsventilstellung. In dieser Entwässerungsventilstellung wird das Wasser, welches sich in der Frischwasserleitung befindet, über einen Frischwasserablaufanschluss abgeführt. Wenn die Entwässerungsventilstellung geschaltet ist, fließt somit Wasser aus der Frischwasserleitung entgegen der Richtung ab, mit der das Frischwasser bei Befüllung eines Frischwassertanks durch die Frischwasserleitung fließt. Die hierdurch erreichte Entfernung des Frischwassers bewirkt, dass keine Frostgefahr für die Frischwasserleitung besteht.

Das Frischwasser, welches in der Entwässerungsventilstellung abgeführt wird, kann einer speziell hierfür zusätzlich bereitgestellten zusätzlichen Entwässerungs-Abwassererdleitung zugeführt werden, es kann auch der Abwasserleitung oder der Abwassererdleitung zugeführt werden und es kann auch im Fundamentschacht selbst frei austreten und dort versickern.

Durch die Anordnung der Ventilvorrichtung im unteren Bereich des Schachtes und die Möglichkeit, die Frischwasserleitung zu entwässern, wird die Gefahr einer Vereisung und von Frostschäden somit verhindert, ohne dass hierdurch nennenswerte zusätzliche Kosten im Betrieb, der Installation oder Herstellung der Versorgungsvorrichtung auftreten.

Gemäß einer ersten bevorzugten Ausführungsform wird die Versorgungsvorrichtung fortgebildet durch ein mit der Ventilvorrichtung verbundenes mechanisches Betätigungselement, welches sich von der Ventilvorrichtung aus in Richtung des oberen Schachtendes erstreckt und einen Betätigungsabschnitt zur manuellen Betätigung der Ventilvorrichtung aufweist. Ein solches mechanische Betätigungselement ermöglicht die Betätigung der Ventilvorrichtung durch manuelle Betätigung, d.h. ohne zugeführte Energie, sondern durch reine Benutzerkraft. Das mechanische Betätigungselement kann zu diesem Zweck beispielsweise als Welle, Hebel, Zugstange oder Druckstange ausgeführt ein, um durch eine entsprechende Betätigung in Form einer Rotation, Verschwenkung, einer Zugkraft und/oder einer Druckkraft die Verstellung des Ventils von der Zuflussventilstellung in die Entwässerungsventilstellung und ggf. umgekehrt zu bewirken. Das mechanische Betätigungselement erstreckt sich zu diesem Zweck von der Ventilvorrichtung aus nach oben. Es kann insbesondere über die Terrainoberfläche hinaus sich erstrecken, um eine bequeme Betätigung an einem oberirdisch angeordneten Betätigungsabschnitt zu ermöglichen. Jedoch sind auch Lösungen anwendbar, bei denen sich das Betätigungselement unter der Terrainoberfläche befindet. Das Betätigungselement kann aus dem Fundamentschacht herausragen, beispielsweise nach oben hinaus sich über den Fundamentschacht hinaus erstrecken oder sich seitlich aus dem Fundamentschacht heraus erstrecken, um eine einfache Zugänglichkeit des Betätigungsabschnitts zu ermöglichen, der dann außerhalb des Fundamentschachts angeordnet sein kann. Grundsätzlich ist zu verstehen, dass das Betätigungselement durch eine einstückige Komponente gebildet sein kann, ebenso aber auch durch zwei oder mehr Komponenten, beispielsweise eine Welle, die über ein Winkelgetriebe mit einem Betätigungshandrad verbunden ist, oder dergleichen, gebildet werden kann.

Noch weiter ist es bevorzugt, wenn die Ventilvorrichtung ein 3/2-Wegeventil ist. Bei dieser Ausgestaltung weist die Ventilvorrichtung ein einziges Ventil auf, das über drei Anschlüsse verfügt und zwei explizite Ventilstellungen aufweist. Hiermit wird genau die Minimalfunktion, die die erfindungsgemäße Ventilvorrichtung aufweisen muss, erfüllt. Diese kompakte Ausgestaltung der Ventilvorrichtung ist bevorzugt, wenngleich auch andere Ausführungsformen, wie beispielsweise eine Ventilvorrichtung, die aus zwei 2/2-Wegeventile zusammengesetzt ist, die erfindungsgemäße Funktion erfüllen können. Grundsätzlich ist zu verstehen, dass die Ventilvorrichtung auch über zusätzliche Funktionalität verfügen kann, beispielsweise kann eine zusätzliche Ventilstellung oder ein zusätzlicher Ventilanschluss bereitgestellt sein, um zusätzliche Funktionen und Anschlussmöglichkeiten bereitzustellen.

Noch weiter ist es bevorzugt, wenn der Frischwasserablaufanschluss zur Verbindung mit einer zweiten Abwassererdleitung ausgebildet ist. Die zweite Abwassererdleitung ist hierbei neben der Abwassererdleitung, welche eingangs beschrieben wurde, bereitgestellt und kann beispielsweise zur schwerkraftbedingten Ableitung des Entwässerungsvolumens aus der Frischwasserleitung dienen. Die Bereitstellung einer getrennten, zweiten Abwassererdleitung weist den Vorteil auf, dass diese zweite Abwassererdleitung separat und getrennt von dem Abwasserleitungsnetz bereitgestellt werden kann, mit dem die Entsorgung des Abwassers über die Versorgungsvorrichtung ausgeführt wird. Dies ist in vielen Anwendungsfällen vorteilhaft, da hierdurch eine direkte Ankopplung der Frischwassererdleitung über die Ventilvorrichtung an die Abwasserleitung, die mit Schwarzwasser beaufschlagt ist, vermieden wird und hierdurch Hygienevorschriften erfüllt werden können, die andernfalls, wenn die Ventilvorrichtung direkt an eine schwarzwasserführende Abwasserleitung angeschlossen wäre, um das Entwässerungsvolumen aus Frischwasserleitung da herein abzuführen, gesonderte Sperrvorrichtungen benötigen würde, um eine Verkeimung des Frischwassernetzes zuverlässig zu verhindern.

Noch weiter ist es bevorzugt, wenn die Abwasserleitung und der Anschluss an die Erdwasserleitung zur Absaugung des Abwassers mittels eines Unterdrucks ausgebildet sind. Gemäß dieser Ausführungsform sind die Abwasserleitungen und die Erdwasserleitung sowie der entsprechende Anschluss zwischen Abwasserleitung und Erdwasserleitung unterdruckfest ausgeführt, sodass eine Absaugung des Abwassers aus der Sanitäreinheit des Fahrzeugs mittels Unterdruck ermöglicht wird. Eine solche Absaugung, die über die Abwasserleitung und die Abwassererdleitung erfolgt, ist aus verschiedenen Gründen vorteilhaft. Zum einen wird die variable Einsetzbarkeit der Versorgungsvorrichtung erhöht, indem neben der Entfernung des Abwassers durch eine untere Öffnung des Abwassertanks auch eine Entfernung des Abwassers durch eine obere Öffnung des Abwassertanks möglich wird. Des Weiteren wird durch die unterdruckbeaufschlagte Absaugung eine Entwässerung der Abwasserleitung und somit eine Reduktion der Frostgefahr immanent bewirkt und hierdurch die Betriebssicherheit bei kalten Außentemperaturen gewährleistet. Grundsätzlich ist es vorteilhaft, die Abwassererdleitung mit einem Gefälle in Ablaufrichtung des Abwassers zu verlegen, auch wenn das Abwasser unterdruckbeaufschlagt abgeführt wird. Grundsätzlich ermöglicht die unterdruckbeaufschlagte Abfuhr des Abwassers über die Abwassererdleitung eine horizontale oder sogar in Förderrichtung ansteigende Verlegung der Abwassererdleitung und kann somit die zwingende Verlegung der Abwassererdleitung in einem Gefälle vermeiden, wie dies bei schwerkraftbetätigter Abfuhr des Wassers notwendig wäre. Dies ist insbesondere für die Anordnung von mehreren Versorgungsvorrichtungen in beabstandeter Weise vorteilhaft, da diese insgesamt an eine gemeinsame Abwassererdleitung angeschlossen werden können und die Abfuhr des Abwassers ohne Bereitstellung von Hebevorrichtungen oder dergleichen durchgeführt werden könne

Noch weiter ist es bevorzugt, wenn die Ventilvorrichtung ausgebildet ist, um einen Übertritt von Flüssigkeit aus dem dritten Ventilanschluss in den zweiten Ventilanschluss in der Zuflussventilstellung, in der Entwässerungsventilstellung und in jeder Ventilstellung zwischen der Zuflussventilstellung und der Entwässerungsventilstellung zu verhindern. Gemäß dieser Ausführungsform ist die Ventilvorrichtung ausgebildet, um eine Verkeimung der Frischwassererdleitung zuverlässig zu verhindern, indem ein Übertritt von Flüssigkeit aus dem dritten Ventilanschluss, also dem zu der Abwasserseite weisenden Ventilanschluss in den zweiten Ventilanschluss, also den mit der Frischwassererdleitung in Verbindung stehenden Ventilanschluss, unterbunden wird. Dies kann zum Beispiel durch eine in der Ventilvorrichtung realisierte bauliche Trennung erfolgen, indem der Auslass des Ventils frei ausgeführt wird, z.B. in einem Auffangtrichter o.ä. der dann an die Abwasserleitung angeschlossen ist. Noch weiter ist es bevorzugt, wenn die Abwasserleitung eine Abwasserrohrleitung und einen Absaugschlauch umfasst und sich von dem unteren Ende zu endseitigen Öffnung des Absaugschlauchs erstreckt und an der endseitigen Öffnung eine Anschlusskupplung für einen gegenüber der Umgebung fluiddichten Anschluss an einen Absauganschluss an dem Fahrzeug angeordnet ist. Gemäß dieser Ausführungsform ist das Ende der Abwasserleitung, mit einer Anschlusskupplung dem Fahrzeug angeordnet ist. Gemäß dieser Ausführungsform ist das Ende der Abwasserleitung, mit einer Anschlusskupplung verbunden, die mit dem Fahrzeug verbunden wird und einen fluiddichten Anschluss an einen Anschluss am Fahrzeug ermöglicht. Diese Anschlusskupplung kann beispielsweise als Bajonettkupplung, Schraubflanschverbindung, Steckverbindung oder dergleichen ausgeführt sein. Die Anschlusskupplung kann über einen Absaugschlauch mit der Abwasserleitung verbunden sein. Hierdurch wird eine flexibel verlegbare Leitung zur Absaugung des Abwassers aus dem Sanitärbereich des Fahrzeugs ermöglicht, was eine hygienische Durchführung des Abwasserabsaugvorgangs erreicht.

Noch weiter ist es bevorzugt, wenn die Abwasserleitung eine Abwasserrohrleitung und einen Absaugschlauch umfasst und sich von dem unteren Ende der Abwasserleitung über ein oberes Ende der Abwasserrohrleitung bis zu einer endseitigen Öffnung des Absaugschlauchs erstreckt und ein Absperrventil aufweist zum wahlweisen Sperren oder Freigeben der Abwasserleitung. Gemäß dieser Ausführungsform ist beispielsweise an dem oberen Ende der Abwasserleitung oder im Bereich der endseitigen Öffnung des Absaugschlauchs ein Absperrventil vorhanden, das insbesondere vorteilhaft ist, um bei einer Abwasserabsaugung einen unerwünschten Verlust von Unterdruck in der Abwasserleitung zu verhindern. Das Absperrventil kann grundsätzlich geschlossen sein und erst nach Anschluss der Abwasserleitung an ein Fahrzeug geöffnet werden, um den Absaugvorgang dann durchzuführen und nach erfolgtem Absaugvorgang wieder geschlossen werden.

Erfindungsgemäß umfasst die Abwasserleitung eine Abwasserrohrleitung, die sich von dem unteren Ende zu einem oberen Ende erstreckt, und wobei zwischen dem oberen Ende und dem unteren Ende ein Anschluss angeordnet ist, der ausgebildet ist, um eine endseitige Öffnung eines an das obere Ende der Abwasserrohrleitung angeschlossenen Abwasserschlauches aufzunehmen und der mittels eines Anschlussabsperrventils zum wahlweisen Sperren oder Freigeben einer Verbindung zwischen dem Anschluss und der Abwasserrohrleitung mit der Abwasserleitung verbunden ist. Gemäß dieser Fortbildung kann ein Abwasserschlauch, der an das obere Ende der Abwasserleitung angeschlossen ist, in einer Ruheposition so an einem Anschluss der Abwasserleitung platziert werden, dass aus dem Abwasserschlauch rücklaufendes Abwasser über diesen Anschluss der Abwasserleitung zugeführt wird und dadurch eine Verschmutzung der Umgebung vermieden wird. Der Anschluss ist mittels eines Anschlussabsperrventils absperrbar, um eine unerwünschte Absaugwirkung am Anschluss, beispielsweise während eines Absaugvorgang, bei dem der Absaugschlauch an einen Abwassertank und nicht an den Anschluss angeschlossen ist, zu verhindern. Das Anschlussabsperrventil kann ein manuell oder durch einen Aktuator gesteuert betätigbares Ventil sein, es kann aber auch ein automatisch durch den Unterdruck in der Abwasserleitung schließendes Ventil sein, dass durch das in den Anschluss eingesteckte beziehungsweise an den Anschluss angeschlossene Ende des Absaugschlauchs geöffnet wird. Der Anschluss kann zur abgedichteten Aufnahme der endseitigen Öffnung des Abwasserschlauchs ausgebildet sein. Dies kann beispielsweise durch eine entsprechende Anschlusskupplung am Anschluss ausgeführt sein, die mit einer dazu passenden Anschlusskupplung an der endseitigen Öffnung des Absaugschlauchs zusammenpasst, beispielsweise eine Camlock-Kupplungsverbindung.

Gemäß einer weiteren bevorzugten Ausführungsform ist vorgesehen, dass die Abwasserleitung sich von dem unteren Ende zu einer endseitigen Öffnung zum Anschluss an einen Abwassertank erstreckt und zumindest teilweise als Abwasserschlauchleitung ausgeführt ist, und/oder die Frischwasserleitung sich von dem unteren Ende zu endseitigen Öffnung zum Anschluss an einen Frischwassertank erstreckt und zumindest teilweise als Frischwasserschlauchleitung ausgeführt ist. Gemäß dieser Ausführungsform ist die Abwasserleitung und die Frischwasserleitung oder eine der beiden teilweise als Schlauchleitungen ausgeführt, was die zuvor beschriebenen Vorteile beim Anschluss an ein Fahrzeug ergibt.

Noch weiter ist es bevorzugt, wenn die Ventilvorrichtung manuell von oberhalb der Terrainoberfläche bedienbar ist und frei von elektrischer, pneumatischer und hydraulischer Energiezufuhr ist. Gemäß dieser Ausführungsform ist die Ventilvorrichtung durch eine rein manuelle Betätigung umschaltbar und verzichtet folglich auf eine Energiezufuhr wie beispielsweise eine Zufuhr von elektrischer, pneumatischer oder hydraulischer Energie. Dies ermöglicht es, die Versorgungsvorrichtung unabhängig von einer solchen Energiezufuhr zu installieren und zu betreiben, was für viele Aufstellungsbedingungen vorteilhaft und kostengünstig ist.

Schließlich ist eine Versorgungsvorrichtung nach einer weiter fortgebildeten Ausführungsform gekennzeichnet durch eine in dem Fundamentschacht verlaufende Spülwasserleitung, die im Bereich des unteren Schachtendes einen Spülwasseranschluss aufweist, wobei der Spülwasseranschluss über eine am unteren Ende des Fundamentschachtes angeordnete Spülwasserventilvorrichtung bereitgestellt ist, die über einen ersten Ventilanschluss mit der Spülwasserleitung, über einen zweiten Ventilanschluss mit dem Spülwasseranschluss und über einen dritten Ventilanschluss mit einem Spülwasserablaufanschluss in Verbindung steht und in einer Spülwasserzuflussventilstellung den ersten und zweiten Ventilanschluss miteinander verbindet und den dritten Ventilanschluss sperrt, in einer Spülwasserentwässerungsventilstellung den ersten und dritten Ventilanschluss miteinander verbindet und den zweiten Ventilanschluss sperrt. Gemäß dieser Ausführungsform ist eine Spülwasserleitung vorhanden, die dazu dient, eine Spülung des Abwassertanks des Fahrzeugs nach dessen Entleerung vorzunehmen. Die Spülwasserleitung ist zusätzlich zur Frischwasserleitung vorgesehen, beispielsweise um zu vermeiden, dass die Frischwasserleitung für einen solchen Spülvorgang benutzt werden muss oder kann, was aus hygienischen Gründen oder zur Einsparung von Frischwasser vorteilhaft sein kann. Die Spülwasserleitung ist in gleicher Weise wie die Frischwasserleitung für eine Entwässerung ausgerüstet. Diesbezüglich wird Bezug auf die voranstehenden Erläuterungen für die funktionellen und konstruktiven Eigenschaften der Frischwasserleitung in Bezug auf deren Entwässerung genommen. Insbesondere kann die Entwässerung der Spülwasserleitung in gleicher Weise fortgebildet werden wie die zuvor beschriebene Entwässerung der Frischwasserleitung.

Eine bevorzugte Ausführungsform der Erfindung wird anhand der beiliegenden Figur erläutert. Die Figur zeigt eine schematische Darstellung einer erfindungsgemäßen Versorgungsvorrichtung.

Die Figur zeigt eine Ausführungsform der erfindungsgemäßen Versorgungsvorrichtung mit einem Trinkwasserschlauch 10 und einem Absaugschlauch 20, die jeweils Bestandteil einer Trinkwasserleitung und einer Abwasserleitung sind.

Der Trinkwasserschlauch 10 ist auf Höhe der Terrainoberfläche 100 mit einer Trinkwasserrohrleitung 11 verbunden, die ebenfalls Bestandteil der Trinkwasserleitung ist. Der Absaugschlauch 20 ist in gleicher Weise auf Höhe der Terrainoberfläche 100 mit einer Abwasserrohrleitung 21 verbunden, die Bestandteil der Abwasserleitung ist. Das Ende 12 des Trinkwasserschlauchs weist eine Trinkwasserkupplung auf, die zum Anschluss an eine entsprechende Kupplung am Fahrzeug ausgebildet ist. Der Trinkwasserschlauch ist mittels einer an einer Seilzugvorrichtung 15 befestigten Umlenkrolle 16 an einem in Form eines T ausgebildeten Haltemast 30 aufgehängt. Die Figur zeigt die Position in einer Ruhelage. Aus dieser Ruhelage kann der Trinkwasserschlauch 10 durch Ausziehen des Seilzugmechanismus 15 herausbewegt werden, um den Anschluss an ein Fahrzeug herzustellen.

Die Trinkwasserrohrleitung 11 und die Abwasserrohrleitung 21 verlaufen unterirdisch in einem Fundamentschacht 40. Der Fundamentschacht 40 erstreckt sich ausgehend von einer Fundamentschachtplatte 41 nach unten bis auf eine Tiefe, die so tief im Erdreich liegt, dass dort Frostsicherheit zu jeder Jahreszeit besteht.

Am unteren Ende der Trinkwasserrohrleitung 11 ist diese mittels eines 3/2-Wegeventils 50 mit einer Trinkwassererdleitung 60 einerseits und einer Rücklaufleitung 70 andererseits verbunden. Das 3/2-Wegeventil 50 ermöglicht eine Ventilstellung, in der Trinkwasser aus der Trinkwassererdleitung 60 in die Trinkwasserrohrleitung 11 hindurchtritt und die Rücklaufleitung gesperrt ist und eine zweite Stellung, in der Trinkwasser aus der Trinkwasserrohrleitung 11 in die Rücklaufleitung 70 strömen kann und die Trinkwassererdleitung abgesperrt ist. Hierdurch wird einerseits die Zufuhr vom Trinkwasser in den Trinkwasserschlauch 10 aus der Trinkwassererdleitung ermöglicht und andererseits die Entwässerung des Trinkwasserschlauchs 10 nach Gebrauch in die Rücklaufleitung 70 ermöglicht. Dabei ist das 3/2-Wegeventil 50 rücklaufseitig mit einem Systemtrenner 51 verbunden, der solcher Art konstruiert ist, dass ein Übertritt von Keimen aus der Rücklaufleitung 70 in die Trinkwassererdleitung 60 oder die Trinkwasserrohrleitung 11 über das 3/2-Wegeventil nicht möglich ist.

Der Absaugschlauch 20 ist durch eine Umlenkrolle 26 am oberen Ende des Haltemastes 30 umgelenkt, sodass die endseitige Öffnung des Absaugschlauchs in Richtung des Fundamentschachts 40 zurück umgelenkt ist. Die Umlenkrolle 26 ist beweglich an dem Haltemast befestigt und in eine obenliegende Position, wie abgebildet in den Figuren, vorgespannt. Diese Vorspannung kann beispielsweise durch ein mittels einer Seilzugvorrichtung 25 mit der Umlenkrolle verbundenes Gewicht oder durch ein elastisches Element wie eine mechanische Feder bewirkt werden. Der Absaugschlauch 20 kann aus der Ruheposition durch Ausziehen des Seilzugmechanismus 25 herausbewegt werden, um ihn mit einer entsprechenden Kupplung an einem Absaugstutzen eines Abwassertanks am Fahrzeug zu verbinden.

Der Absaugschlauch 20 weist an seiner endseitigen Öffnung 22 eine Anschlusskupplung 80 mit Anschlusskupplungsabsperrventil 81 auf, die zur abgedichteten Verbindung mit dem Absaugstutzen des Abwassertanks an dem Schienenfahrzeug ausgebildet ist. Die Anschlusskupplung 80 kann beispielsweise eine Camlock-Kupplung sein. Im Bereich der Verbindung des Absaugschlauchs 20 mit der Absaugrohrleitung 21 ist ein Anschluss 85 mit einem Anschlussabsperrventil 86 vorgesehen. An diesen Anschluss 85 kann die Anschlusskupplung 80 in einer Ruheposition angeschlossen werden und dadurch aus dem Absaugschlauch rücklaufendes Abwasser zuverlässig in die Abwasserleitung aufgenommen werden. Durch das Anschlussabsperrventil 86 kann ein unerwünschter Unterdruckverlust zuverlässig verhindert werden, wenn die Anschlusskupplung 80 nicht an den Anschluss 85 angeschlossen ist.

Die Abwassererdleitung 21 ist an eine unterirdisch verlegte Vakuumleitung 90 angeschlossen, in der ein Unterdruck anliegt, der durch Öffnen des Ventils 81 auf die Absaugschlauchöffnung am Ende des Absaugschlauchs einwirkt. Hierdurch wird eine Absaugung von Abwasser über die Absaugkupplung 80 des Absaugschlauchs in die Vakuumleitung 90 ermöglicht.

## Patentansprüche

1. Versorgungsvorrichtung für Sanitäreinrichtung in Fahrzeugen, umfassend:
- einen Fundamentschacht (40), der sich im Einbauzustand von einem auf oder oberhalb der Terrainoberfläche (100) angeordneten oberen Schachtende zu einem unterhalb der Terrainoberfläche (100) angeordneten unteren Schachtende erstreckt,
- eine in dem Fundamentschacht (40) verlaufende Frischwasserleitung, die im Bereich des unteren Schachtendes einen Frischwasseranschluss für eine Frischwassererdleitung (60) aufweist, und
- eine Abwasserleitung,
wobei der Frischwasseranschluss über eine am unteren Ende des Fundamentschachtes (40) angeordnete Ventilvorrichtung (50) bereitgestellt ist, die über einen ersten Ventilanschluss mit der Frischwassererdleitung (60), über einen zweiten Ventilanschluss mit dem Frischwasseranschluss und über einen dritten Ventilanschluss mit einem Frischwasserablaufanschluss in Verbindung steht und
- in einer Zuflussventilstellung den ersten und zweiten Ventilanschluss miteinander verbindet und den dritten Ventilanschluss sperrt,
- in einer Entwässerungsventilstellung den zweiten und dritten Ventilanschluss miteinander verbindet und den ersten Ventilanschluss sperrt;
**dadurch gekennzeichnet, dass** die Abwasserleitung eine Abwasserrohrleitung (21) umfasst die sich von dem unteren Ende zu einem oberen Ende erstreckt und zwischen dem oberen Ende und dem unteren Ende ein Anschluss (85) angeordnet ist, der ausgebildet ist, um eine endseitige Öffnung eines an das obere Ende der Abwasserrohrleitung (21) angeschlossenen Abwasserschlauches (20) aufzunehmen und der mittels eines Anschlussabsperrventils (86) zum wahlweisen Sperren oder Freigeben einer Verbindung zwischen dem Anschluss (85) und der Abwasserrohrleitung (21) mit der Abwasserleitung verbunden ist.

2. Versorgungsvorrichtung nach Anspruch 1,
**gekennzeichnet durch** ein mit der Ventilvorrichtung (50) verbundenes mechanisches Betätigungselement, welches sich von der Ventilvorrichtung (50) aus in Richtung des oberen Schachtendes erstreckt und einen Betätigungsabschnitt zur manuellen Betätigung der Ventilvorrichtung (50) aufweist.

3. Versorgungsvorrichtung nach Anspruch 1 oder 2,
**dadurch gekennzeichnet, dass** die Ventilvorrichtung ein 3/2-Wegeventil (50) ist.

4. Versorgungsvorrichtung nach einem der vorhergehenden Ansprüche,
**dadurch gekennzeichnet, dass** der Frischwasserablaufanschluss zur Verbindung mit einer zweiten Abwassererdleitung (70) ausgebildet ist.

5. Versorgungsvorrichtung nach einem der vorhergehenden Ansprüche,
**dadurch gekennzeichnet, dass** die Abwasserleitung und der Anschluss an die Abwassererdleitung zur Absaugung des Abwassers mittels eines Unterdrucks ausgebildet sind.

6. Versorgungsvorrichtung nach einem der vorhergehenden Ansprüche,
**dadurch gekennzeichnet, dass** die Ventilvorrichtung (50) ausgebildet ist, um einen Übertritt von Flüssigkeit aus dem dritten Ventilanschluss in den zweiten Ventilanschluss in der Zuflussventilstellung, in der Entwässerungsventilstellung und in jeder Ventilstellung zwischen der Zuflussventilstellung und der Entwässerungsventilstellung zu verhindern.

7. Versorgungsvorrichtung nach Anspruch 6,
**dadurch gekennzeichnet, dass** der Übertritt von Flüssigkeit verhindert wird, indem die Ventilvorrichtung ausgebildet ist, um bei einem Umschaltvorgang aus der Zuflussventilstellung in die Entwässerungsventilstellung der zweite Ventilanschluss gesperrt wird bevor der dritte Ventilanschluss mit dem ersten Ventilanschluss verbunden wird.

8. Versorgungsvorrichtung nach Anspruch 6 oder 7,
**dadurch gekennzeichnet, dass** der Übertritt von Flüssigkeit verhindert wird, indem die Ventilvorrichtung (50) ausgebildet ist, um bei einem Umschaltvorgang aus der Entwässerungsventilstellung in die Zuflussventilstellung der dritte Ventilanschluss gesperrt wird bevor der zweite Ventilanschluss mit dem ersten Ventilanschluss verbunden wird.

9. Versorgungsvorrichtung nach einem der vorhergehenden Ansprüche,
**dadurch gekennzeichnet, dass** die Abwasserleitung eine Abwasserrohrleitung (21) und einen Absaugschlauch (20) umfasst und sich von dem unteren Ende zu endseitigen Öffnung des Absaugschlauchs (20) erstreckt und an der endseitigen Öffnung eine Anschlusskupplung für einen gegenüber der Umgebung fluiddichten Anschluss an einen Absauganschluss an dem Fahrzeug angeordnet ist.

10. Versorgungsvorrichtung nach einem der vorhergehenden Ansprüche,
**dadurch gekennzeichnet, dass** die Abwasserleitung eine Abwasserrohrleitung (21) und einen Absaugschlauch (20) umfasst und sich von dem unteren Ende der Abwasserleitung über ein oberes Ende der Abwasserrohrleitung (21) bis zu einer endseitigen Öffnung des Absaugschlauchs (20) erstreckt und ein Absperrventil (81) aufweist zum wahlweisen Sperren oder Freigeben der Abwasserleitung.

11. Versorgungsvorrichtung nach einem der vorhergehenden Ansprüche,
**dadurch gekennzeichnet, dass**
- die Abwasserleitung sich von dem unteren Ende zu einer endseitigen Öffnung zum Anschluss an einen Abwassertank erstreckt und zumindest teilweise, als Abwasserschlauchleitung (20) ausgeführt ist, und/oder
- die Frischwasserleitung sich von dem unteren Ende zu endseitigen Öffnung zum Anschluss an einen Frischwassertank erstreckt und zumindest teilweise als Frischwasserschlauchleitung (10) ausgeführt ist.

12. Versorgungsvorrichtung nach einem der vorhergehenden Ansprüche,
**dadurch gekennzeichnet, dass** die Ventilvorrichtung (50) manuell von oberhalb der Terrainoberfläche (100) bedienbar ist und frei von elektrischer, pneumatischer und hydraulischer Energiezufuhr ist.

13. Versorgungsvorrichtung nach einem der vorhergehenden Ansprüche
**gekennzeichnet durch**
- eine in dem Fundamentschacht (40) verlaufende Spülwasserleitung, die im Bereich des unteren Schachtendes einen Spülwasseranschluss aufweist,
- wobei der Spülwasseranschluss über eine am unteren Ende des Fundamentschachtes (40) angeordnete Spülwasserventilvorrichtung bereitgestellt ist, die über einen ersten Ventilanschluss mit der Spülwasserleitung, über einen zweiten Ventilanschluss mit dem Spülwasseranschluss und über einen dritten Ventilanschluss mit einem Spülwasserablaufanschluss in Verbindung steht und
- in einer Spülwasserzuflussventilstellung den ersten und zweiten Ventilanschluss miteinander verbindet und den dritten Ventilanschluss sperrt,
- in einer Spülwasserentwässerungsventilstellung den ersten und dritten Ventilanschluss miteinander verbindet und den zweiten Ventilanschluss sperrt.

## Claims

1. Supply device for sanitary facilities in vehicles, comprising:
- a foundation well (40) extending in the installed state from a top well end disposed above the terrain surface (100) to a bottom well end disposed below the terrain surface (100),
- a freshwater line running in the foundation well (40) and comprising a freshwater connection for a freshwater ground line (60) in the region of the bottom well end, and
- a wastewater line,
the freshwater connection being provided by means of a valve device (50) disposed at the bottom end of the foundation well (40) and connected to the freshwater ground line (60) by means of a first valve connection, to the freshwater connection by means of a second valve connection, and to a freshwater drain connection by means of a third valve connection, and
- connecting the first and second valve connection to each other and blocking the third valve connection in an inflow valve setting,
- connecting the second and third valve connection to each other and blocking the first valve connection in a dewatering valve setting;
**characterized in that** the wastewater line comprises a wastewater pipeline (21) extending from the bottom end to a top end and a connection (85) is disposed between the top end and the bottom end, said connection being implemented for receiving an end opening of a wastewater hose (20) connected to the top end of the wastewater pipeline (21) and being connected to the wastewater line by means of a connection shutoff valve (86) for selectively blocking or opening a connection between the connection (85) and the wastewater pipeline (21).

2. The supply device according to claim 1,
**characterized by** a mechanical actuating element connected to the valve device (50) and extending from the valve device (50) in the direction of the top end of the well and comprising an actuating segment for manually actuating the valve device (50).

3. The supply device according to claim 1 or 2,
**characterized in that** the valve device is a 3/2-way valve (50).

4. The supply device according to any one of the preceding claims,
**characterized in that** the freshwater drain connection is implemented for connecting to a second wastewater ground line (70).

5. The supply device according to any one of the preceding claims,
**characterized in that** the wastewater line and the connection to the wastewater ground line are implemented for extracting the wastewater by means of a vacuum.

6. The supply device according to any one of the preceding claims,
**characterized in that** the valve device (50) is implemented for preventing liquid from passing over from the third valve connection into the second valve connection in the inflow valve setting, in the dewatering valve setting, and in every valve setting between the inflow valve setting and the dewatering valve setting.

7. The supply device according to claim 6,
**characterized in that** the liquid is prevented from passing over by the fact that the valve device is implemented for shutting off the second valve connection before the third valve connection is connected to the first valve connection when switching over from the inflow valve setting to the dewatering valve setting.

8. The supply device according to claim 6 or 7,
**characterized in that** the liquid is prevented from passing over **in that** the valve device (50) is implemented for shutting off the third valve connection before the second valve connection is connected to the first valve connection when switching over from the dewatering valve setting to the inflow valve setting.

9. The supply device according to any one of the preceding claims,
**characterized in that** the wastewater line comprises a wastewater pipeline (21) and an extraction hose (20) and extends from the bottom end to the end opening of the extraction hose (20) and at the end opening a connection coupling for connecting to an extraction connection in a fluid-tight manner with respect to the environment is disposed on the vehicle.

10. The supply device according to any one of the preceding claims,
**characterized in that** the wastewater line comprises a wastewater pipeline (21) and an extraction hose (20) and extends from the bottom end of the wastewater line, via a top end of the wastewater pipeline (21), to an end opening of the extraction hose (20) and comprises a shutoff valve (81) for selectively blocking or opening the wastewater line.

11. The supply device according to any one of the preceding claims,
**characterized in that**
- the wastewater line extends from the bottom end to an end opening for connecting to a wastewater tank and is implemented at least partially as a wastewater hose line (20), and/or
- the freshwater line extends from the bottom end to the end opening for connecting to a freshwater tank and is implemented at least partially as a freshwater hose line (10).

12. The supply device according to any one of the preceding claims,
**characterized in that** the valve device (50) can be operated manually from above the terrain surface (100) and is free of electrical, pneumatic, and hydraulic energy input.

13. The supply device according to any one of the preceding claims,
**characterized by**
- a purge water line running in the foundation well (40) and comprising a purge water connection in the region of the bottom well end,
- wherein the purge water connection is provided by means of a purge water valve device disposed at the bottom end of the foundation well (40) and connected to the purge water line by means of a first valve connection, to the purge water connection by means of a second valve connection, and to a purge water drain connection by means of a third valve connection, and
- connecting the first and second valve connection to each other and blocking the third valve connection in a purge water inflow valve setting,
- connecting the first and third valve connection to each other and blocking the second valve connection in a purge water dewatering valve setting.

## Revendications

1. Dispositif d'alimentation pour installations sanitaires dans des véhicules, comprenant:
- un puits de fondation (40) qui, à l'état installé, s'étend d'une extrémité de puits supérieure disposée sur ou au-dessus de la surface de terrain (100) à une extrémité de puits inférieure disposée au-dessous de la surface de terrain (100),
- une conduite d'eau douce s'étendant dans le puits de fondation (40), qui présente dans la zone de l'extrémité de puits inférieure un raccord d'eau douce pour une conduite de terre (60) d'eau douce, et
- une conduite d'eaux usées,
dans lequel le raccord d'eau douce est fourni via un dispositif de vanne (50) disposé à l'extrémité inférieure du puits de fondation (40), qui est en liaison avec la conduite de terre (60) d'eau douce par un premier raccord de vanne, avec le raccord d'eau douce par un deuxième raccord de vanne et avec un raccord d'évacuation d'eau douce par un troisième raccord de vanne, et
- dans une position de vanne d'alimentation, relie l'un à l'autre les premier et deuxième raccords de vanne et bloque le troisième raccord de vanne,
- dans une position de vanne de purge, relie l'un à l'autre les deuxième et troisième raccords de vanne et bloque le premier raccord de vanne ;
**caractérisé en ce que** la conduite d'eaux usées comprend un tube d'eaux usées (21) qui s'étend de l'extrémité inférieure à une extrémité supérieure et un raccord (85) est disposé entre l'extrémité supérieure et l'extrémité inférieure, qui est conçu pour recevoir une ouverture d'extrémité d'un tuyau d'eaux usées (20) raccordé à l'extrémité supérieure du tube d'eaux usées (21) et qui est raccordé à la conduite d'eaux usées au moyen d'une vanne d'arrêt de raccord (86) pour bloquer ou libérer sélectivement une connexion entre le raccord (85) et le tube d'eaux usées (21).

2. Dispositif d'alimentation selon la revendication 1, **caractérisé par**
un élément d'actionnement mécanique relié au dispositif de vanne (50), qui s'étend depuis le dispositif de vanne (50) en direction de l'extrémité de puits supérieure et comprend une partie d'actionnement pour l'actionnement manuel du dispositif de vanne (50).

3. Dispositif d'alimentation selon la revendication 1 ou 2, **caractérisé en ce que**
le dispositif de vanne est une vanne 3/2 voies (50).

4. Dispositif d'alimentation selon l'une quelconque des revendications qui précèdent, **caractérisé en ce que**
le raccord d'évacuation d'eau douce est conçu pour être relié à une deuxième conduite de terre (70) d'eaux usées.

5. Dispositif d'alimentation selon l'une quelconque des revendications qui précèdent, **caractérisé en ce que**
la conduite d'eaux usées et le raccordement à la conduite de terre d'eaux usées sont conçus pour aspirer les eaux usées au moyen d'une dépression.

6. Dispositif d'alimentation selon l'une quelconque des revendications qui précèdent, **caractérisé en ce que**
le dispositif de vanne (50) est conçu pour empêcher un déversement de liquide depuis le troisième raccord de vanne dans le deuxième raccord de vanne dans la position de vanne d'alimentation, dans la position de vanne de purge et dans toute position de vanne entre la position de vanne d'alimentation et la position de vanne de purge.

7. Dispositif d'alimentation selon la revendication 6, **caractérisé en ce que**
le déversement de liquide est empêché en ce sens que le dispositif de vanne est conçu pour que, lors d'une opération de commutation de la position de vanne d'alimentation à la position de vanne de purge, le deuxième raccord de vanne soit bloqué avant que le troisième raccord de vanne ne soit relié au premier raccord de vanne.

8. Dispositif d'alimentation selon la revendication 6 ou 7, **caractérisé en ce que**
le déversement de liquide est empêché en ce sens que le dispositif de vanne (50) est conçu pour que, lors d'une opération de commutation de la position de vanne de purge à la position de vanne d'alimentation, le troisième raccord de vanne soit bloqué avant que le deuxième raccord de vanne ne soit relié au premier raccord de vanne.

9. Dispositif d'alimentation selon l'une quelconque des revendications qui précèdent, **caractérisé en ce que**
la conduite d'eaux usées comprend un tube d'eaux usées (21) et un tuyau d'aspiration (20) et s'étend de l'extrémité inférieure à l'ouverture d'extrémité du tuyau d'aspiration (20) et un accouplement de raccordement est disposé à l'ouverture d'extrémité pour un raccordement étanche aux fluides vis-à-vis de l'environnement à un raccord d'aspiration sur le véhicule.

10. Dispositif d'alimentation selon l'une quelconque des revendications qui précèdent, **caractérisé en ce que**
la conduite d'eaux usées comprend un tube d'eaux usées (21) et un tuyau d'aspiration (20) et s'étend de l'extrémité inférieure de la conduite d'eaux usées via une extrémité supérieure du tube d'eaux usées (21) jusqu'à une ouverture d'extrémité du tuyau d'aspiration (20) et présente une vanne d'arrêt (81) pour bloquer ou libérer sélectivement la conduite d'eaux usées.

11. Dispositif d'alimentation selon l'une quelconque des revendications qui précèdent, **caractérisé en ce que**
- la conduite d'eaux usées s'étend de l'extrémité inférieure à une ouverture d'extrémité pour le raccordement à un réservoir d'eaux usées et est réalisée au moins en partie sous forme de tuyau flexible d'eaux usées (20), et/ou
- la conduite d'eau douce s'étend de l'extrémité inférieure à l'ouverture d'extrémité pour le raccordement à un réservoir d'eau douce et est réalisée au moins partiellement sous forme de tuyau flexible d'eau douce (10).

12. Dispositif d'alimentation selon l'une quelconque des revendications qui précèdent, **caractérisé en ce que**
le dispositif de vanne (50) peut être actionné manuellement depuis le dessus de la surface du terrain (100) et est exempt d'apport en énergie électrique, pneumatique et hydraulique.

13. Dispositif d'alimentation selon l'une quelconque des revendications précédentes, **caractérisé par**
- une conduite d'eau de rinçage s'étendant dans le puits de fondation (40), qui présente un raccord d'eau de rinçage dans la zone de l'extrémité inférieure du puits,
- dans lequel le raccord d'eau de rinçage est fourni par un dispositif de vanne d'eau de rinçage disposé à l'extrémité inférieure du puits de fondation (40), qui est en liaison avec la conduite d'eau de rinçage par un premier raccord de vanne, avec le raccord d'eau de rinçage par un deuxième raccord de vanne et avec un raccord d'évacuation d'eau de rinçage par un troisième raccord de vanne et,
- dans une position de vanne d'alimentation en eau de rinçage, relie l'un à l'autre les premier et deuxième raccords de vanne et bloque le troisième raccord de vanne,
- dans une position de vanne de purge d'eau de rinçage, relie l'un à l'autre les premier et troisième raccords de vanne et bloque le deuxième raccord de vanne.
